# EUROPÄISCHE PATENTSCHRIFT

(11) **EP 1 959 053 B1**
(45) Veröffentlichungstag und Bekanntmachung des Hinweises auf die Patenterteilung: **22.12.2010**
(21) Anmeldenummer: 08150640.4
(22) Anmeldetag: 25.01.2008
(51) Int. Cl.: D21F 5/18, D21F 5/02, D21F 11/00, D21F 5/20

(54) **Maschine zur Herstellung einer Faserstoffbahn mit einer Vorrichtung zur Trocknung der Faserstoffbahn mittels Heißluft**
Machine for manufacturing a fibrous web with a device for drying the web by means of hot air
Machine pour fabriquer une band de matière fibreuse avec un dispositif de séchage de la bande au moyen d'air chaud

(30) Priorität: 13.02.2007 DE 102007006960
(43) Veröffentlichungstag der Anmeldung: 20.08.2008
(73) Patentinhaber: Voith Patent GmbH, 89522 Heidenheim (DE)
(72) Erfinder: Münch, Christian, 05085-000 Sao Paulo S.P. (BR)

(56) Entgegenhaltungen:
- WO-A-01/00925
- WO-A-96/29467
- WO-A-03/000988
- CA-A1- 2 262 397
- GB-A- 2 122 322
- US-A- 3 447 247
- US-A- 4 615 122
- US-A1- 2005 132 598
- US-A1- 2005 167 061

## Beschreibung

Die Erfindung betrifft eine Maschine zur Herstellung einer Faserstoffbahn, insbesondere Papier-, Karton- oder Tissuebahn, mit einer Vorrichtung zur Trocknung der Faserstoffbahn mittels Heißluft entsprechend dem Oberbegriff des Anspruches 1.

Bei den bisher bekannten Vorrichtungen dieser Art ist der jeweilige Heißluft-Trocknungsprozess mit einem relativ hohen Energieaufwand verbunden.

Das Dokument WO 96/29467 beschreibt ein Verfahren zum Entwässern einer Bahn aus zellulosehaltigem Material mit einem Flächengewicht zwischen 10 und 80 g/m². Die Bahn wird nach der Entwässerung auf dem Formiersieb auf ein permeables Band abgelegt und von einem Heißluftstrom mit einer Geschwindigkeit zwischen 5 und 50 m/s durchströmt, wobei unter dem permeablen Band ein Unterdruck von 100 bis 500 millibar erzeugt wird.

In der Schrift US2005/0132598 A1 ist ein Durchströmtrocknungsprozess zur Herstellung einer Tissuebahn beschrieben. Bei diesem Prozess wird die Tissuebahn durch eine Durchströmtrocknungsstation mit einem oder mehreren Durchströmtrocknern geführt. Diese Trocknungsstation wird mit einem Trocknungsmedium aus einer Quelle versorgt. Nach dem Trocknungsvorgang wird das Trocknungsmedium von der Durchströmtrocknungsstation als feuchtigkeitsbeladene Abluft abgeführt, aufbereitet und zumindest teilweise wieder der Durchströmtrocknungsstation als Ergänzung des Trocknungsmediums aus der Quelle zugeführt wird.

Im Dokument GB2122322 A ist ein Durchströmtrockner mit einem Durchströmzylinder und einer diesen teilweise umgebende Haube offenbart. Die Trocknungsluft gelangt über die Haube durch die Faserstoffbahn in den Durchströmzylindern. Von dort aus wird sie zumindest teilweise in einen Mischer zur Vermischung mit heißer Luft geführt, die über eine Leitung von einem Brenner zum Mischer zugeführt wird. Anschließend wird die Luftmischung wieder der Haube zugeleitet. In der Leitung zwischen Brenner und Mischer ist eine erste Klappe und dazwischen eine Abluftleitung mit einer zweiten Klappe vorgesehen. Im Falle einer Störung wird die erste Klappe geschlossen und die zweite Klappe geöffnet. Dadurch werden Überhitzungen im Bereich des Durchströmzylinders vermieden.

Das Dokument WO03/000988 A1 zeigt eine Anordnung einer Prallstömungstrocknung in einer Trockenpartie einer Papiermaschine, welche einen Prallströmungszylinder mit einer Haube umfasst. Die Trocknungsluft wird durch ein in der Haube integriertes Gebläse über Blasdüsen der Papierbahn zugeführt und von dort wieder in einem Kr-eislauf der Haube zugeführt.

Ein weiterer Stand der Technik betrifft eine Vorrichtung zur Trocknung einer Tissuebahn durch einen Yankee-Trockenzylinder mit einer Haube (US4,615,122). Die Trocknungsluft dieses Prallströmungstrockners wird zumindest teilweise im Kreislauf über die Haube, über einen Brenner und über einen Wärmetauscher mit Boiler zurück zur Haube geführt. Die Abluft der Haube wird durch den Brenner erhitzt und im Wärmetauscher wieder zum Teil abgekühlt. Die Wärme der erhitzten Abluft wird im Wärmetauscher zur Dampferzeugung verwendet, wobei der erzeugte Dampf zur Beheizung des Yankee-Trockenzylinder eingesetzt wird.

Das Dokument WO01/00925 A1 beschreibt einen Prozess zur Herstellung einer Tissuebahn mit geprägter Oberfläche. Die Tissuebahn wird in der Formierpartie gebildet und anschließend in einer Presse zwischen einem Prägeband und einem Filz gepresst und geprägt. In einer Ausführungsform erfolgt die weitere Trocknung in einem Vortrockner mittels Prallströmung, in dem die Tissuebahn nicht von Luft durchströmt wird und danach durch einen Yankee-Trockenzylinder. Die Abluft aus der Prallströmunqshaube des Vortrockners wird zur Haube des Yankee-Trockenzylinders gleitet und dort zur weiteren Trocknung der Tissuebahn verwendet.

In der Schrift CA 2262397 A1 ist ein kompaktes Verfahren und eine kompakte Vorrichtung zur Trocknung-einer feuchten Bahn beschrieben. Überhitzter Dampf wird im Bereich einer hohlen, offenen Walze durch die Bahn geleitet, während die Bahn formiert und gepresst wird. Die abgeführte Feuchtigkeit wird zu Dampf umgewandelt und wieder zur Trocknung der Bahn eingesetzt.

Die Dokumente US3,447,247 und US2005/0167061 A1 zeigen weitere Verfahren und Vorrichtungen zur Herstellung, insbesondere zur Trocknung einer Faserstoffbahn mittels Durchströmung der Bahn mit beispielsweise Luft.

Der Erfindung liegt die Aufgabe zugrunde, eine verbesserte Maschine der eingangs genannten Art zu schaffen. Dabei soll die Maschine insbesondere dahingehend optimiert werden, dass der für den Heißluft-Trocknungsprozess erforderliche Energieaufwand auf ein Minimum reduziert wird.

Diese Aufgabe wird durch die Merkmale des kennzeichnenden Teiles des Anspruches 1 gelöst.

Aufgrund dieser Ausbildung ergibt sich ein Heißluftkreislauf, bei dem die beim Trocknungsvorgang anfallende Abluft genutzt wird, wodurch entsprechend Energie eingespart wird.

Dabei ist es von Vorteil, wenn in der Zuluftkammer ein Überdruck im Bereich von etwa 0 bis etwa 0,5 bar und vorzugsweise in einem Bereich von etwa 0,002 bis etwa 0,3 bar vorherrscht.

Bevorzugt herrscht in der Zuluftkammer ein Überdruck ≥ 0,01, insbesondere ≥ 0,02 und vorzugsweise ≥ 0,05 bar vor.

Von Vorteil ist zudem, wenn in der Abluftkammer ein Unterdruck in einem Bereich von etwa 0 bis etwa 0,8 bar und vorzugsweise in einem Bereich von etwa 0,2 bis etwa 0,7 bar vorherrscht.

Bevorzugt herrscht in der Abluftkammer ein Unterdruck in einem Bereich von etwa 0,4 bis etwa 0,7 bar vor.

Gemäß einer bevorzugten praktischen Ausführungsform der erfindungsgemäßen Trocknungsvorrichtung umfasst die Druckerhöhungseinrichtung wenigstens ein Gebläse, bei dem es sich beispielsweise um ein mehrstufiges oder auch um ein einstufiges Gebläse handeln kann. Ein solches in Rede stehendes Gebläse wird unter dem Namen "Tubair" verkauft.

Vorteilhafterweise kann die Druckerhöhungseinrichtung jedoch auch wenigstens ein Radialgebläse und/oder wenigstens ein Axialgebläse umfassen.

Die Temperatur der von der Druckerhöhungseinrichtung stammenden Zuluft bzw. Zuluftanteils ist bevorzugt ≥ 100°C, insbesondere ≥ 150°C und vorzugsweise ≥ 200°C.

Von Vorteil ist insbesondere auch, wenn der Zuluftkammer mehr als 50 %, insbesondere mehr als 60 %, insbesondere mehr als 70 % und vorzugsweise mehr als 80 % der Zuluft von der Druckseite der Druckerhöhungseinrichtung zugeführt ist.

Bei einer zweckmäßigen praktischen Ausführungsform der erfindungsgemäßen Trocknungsvorrichtung ist der Zuluftkammer zumindest im Wesentlichen 100 % der Zuluft von der Druckseite der Druckerhöhungseinrichtung zugeführt.

Von Vorteil ist zudem, wenn insbesondere in einer mit der Zuluftkammer verbundenen Zuluft-Zuführleitung ein der Erhöhung der Zulufttemperatur dienender Wärmetauscher vorgesehen ist.

Bei einer bevorzugten praktischen Ausführungsform ist insbesondere in einer mit der Zuluftkammer verbundenen Zuluft-Zuführleitung eine der Erhöhung der Zulufttemperatur dienende, insbesondere einstell- und/oder regelbare Heizeinrichtung vorgesehen.

Die Heizeinrichtung kann insbesondere einen Gasbrenner, eine Gasturbine und/oder dergleichen umfassen.

Von Vorteil ist insbesondere auch, wenn ein Wasserabscheider, insbesondere eine Kondensationseinrichtung, zur Entfernung von Wasser aus der Abluft vorgesehen ist.

Die Faserstoffbahn kann zusammen mit einem permeablen strukturierten Band, das dazu dient, die Faserstoffbahn mit einer dreidimensionalen Oberflächenstruktur zu versehen, über die Saugwalze geführt sein, wobei die Faserstoffbahn zwischen dem permeablen strukturierten Band und der Saugwalze liegt und die heiße Zuluft aus der der Saugwalze zugeordneten Haube nacheinander durch das permeable strukturierte Band und die Faserstoffbahn hindurch in den Saugkasten der Saugwalze strömt.

Bevorzugt werden hierbei das permeable strukturierte Band und die Faserstoffbahn über ein permeables Pressband gegen die Saugwalze gepresst, wobei die heiße Zuluft aus der der Saugwalze zugeordneten Haube nacheinander durch das permeable Pressband, das permeable strukturierte Band und die Faserstoffbahn hindurch in den Saugkasten der Saugwalze strömt.

Zusätzlich kann ein Entwässerungsband um die Saugwalze geführt sein, das zwischen der Saugwalze und dem permeablen strukturierten Band liegt und durch das hindurch die heiße Zuluft in den Saugkasten der Saugwalze strömt.

Dabei kann die der den Trockenzylinder zugeordneten Haube entnommene Heißluft insbesondere als Ergänzungsluft einem druckseitigen Stutzen und/oder einem saugseitigen Stutzen der Druckerhöhungseinrichtung zugeführt sein.

Von Vorteil ist insbesondere auch, wenn wenigstens ein Wasserabscheider in einer mit der Abluftkammer verbundenen Abluft-Abführleitung, in einem saugseitigen Stutzen der Druckerhöhungseinrichtung und/oder in einem druckseitigen Stutzen der Druckerhöhungseinrichtung vorgesehen ist.

Dabei ist der Wasserabscheider bevorzugt in Strömungsrichtung der rückgeführten Abluft betrachtet vor der der Erhöhung der Zulufttemperatur dienenden Heizeinrichtung und/oder vor der Stelle vorgesehen, an der die der Haube des Trockenzylinders entnommene Heißluft zugeführt wird.

Die Erfindung wird im Folgenden anhand von Ausführungsbeispielen unter Bezugnahme auf die Zeichnung näher erläutert; in dieser zeigen:
- Fig. 1: eine schematische Darstellung einer Maschine zur Herstellung einer mit einer dreidimensionalen Oberflächenstruktur versehenen Faserstoffbahn mit einer einen Heißluftkreislauf umfassenden Trocknungsvorrichtung und
- Fig. 2: eine schematische Querschnittsdarstellung eines als Druckerhöhungseinrichtung dienenden Gebläses.

Fig. 1 zeigt in schematischer Darstellung eine Maschine 10 zur Herstellung einer mit einer dreidimensionalen Oberflächenstruktur versehenen Faserstoffbahn 12, die mit einer einen Heißluftkreislauf umfassenden Vorrichtung 14 zur Trocknung der Faserstoffbahn 12 versehen ist. Bei der Faserstoffbahn 12 kann es sich insbesondere um eine Papier-, Karton- oder Tissuebahn handeln.

Die Trocknungsvorrichtung 14 umfasst eine Saugwalze 16 mit einem eine Abluftkammer bildenden Saugkasten 18 und eine der Saugwalze 16 zugeordnete, eine Zuluftkammer bildende Haube 20.

Dabei ist die Faserstoffbahn 12 zusammen mit einem permeablen strukturierten Band 22 über die Saugwalze 16 geführt, wobei die Faserstoffbahn 12 zwischen dem permeablen strukturierten Band 22 und der Saugwalze 16 liegt.

Das permeable strukturierte Band 22 und die Faserstoffbahn 12 werden beispielsweise durch ein permeables Pressband 24 gegen die Saugwalze 16 gepresst. Dabei strömt die heiße Luft aus der Haube 20 nacheinander durch das permeable Pressband 24, das permeable strukturierte Band 22 und die Faserstoffbahn 12 hindurch in den Saugkasten 18 der Saugwalze 16.

Zusätzlich kann ein Entwässerungsband 36 um die Saugwalze 16 geführt sein, das zwischen der Saugwalze 16 und dem permeablen strukturierten Band 22 liegt und durch das hindurch die heiße Zuluft in den Saugkasten 18 der Saugwalze 16 strömt. Beim vorliegenden Ausführungsbeispiel werden also nacheinander das permeable Pressband 24, das permeable strukturierte Band 22, die Faserstoffbahn 12 und das Entwässerungsband 36 von der Zuluft durchströmt.

Die Maschine 10 umfasst zudem einen Former mit zwei zusammenlaufenden Entwässerungsbändern 22, 26, wobei das Innenband im vorliegenden Fall gleichzeitig das permeable strukturierte Band 22 bildet. Die beiden Entwässerungsbänder 22, 26 laufen unter Bildung eines Stoffeinlaufspalts 28 zusammen und sind über ein Formierelement 30 wie insbesondere eine Formierwalze geführt.

Im vorliegenden Fall wird das permeable strukturierte Band 22 also durch das mit dem Formierelement 30 in Kontakt tretende innere Entwässerungsband des Formers gebildet. Das nicht mit dem Formierelement 30 in Kontakt tretende äußere Entwässerungsband 26 wird im Anschluss an das Formierelement 30 wieder von der Faserstoffbahn 12 und dem diese tragenden permeablen strukturierten Band 22 getrennt.

Mittels eines Stoffauflaufs 32 wird die Faserstoffsuspension in den Stoffeinlaufspalt 28 eingebracht. Zwischen dem Formierelement 30 und der Trocknungsvorrichtung 14 ist ein Saugelement 14 vorgesehen, durch das die Faserstoffbahn 12 an dem permeablen strukturierten Band 22 gehalten bzw. gegen dieses permeable strukturierte Band 22 gedrückt wird.

Im Anschluss an die Trocknungsvorrichtung 14 wird das Entwässerungsband 36 wieder von dem permeablen strukturierten Band 22 und der Faserstoffbahn 12 getrennt. Dabei ist hinter der Trocknungsvorrichtung 14 ein Pickup- oder Trennelement 38 vorgesehen, durch das die Faserstoffbahn 12 bei der Trennung vom Entwässerungsband 36 an dem permeablen strukturierten Band 22 gehalten wird.

Im Anschluss daran wird die Faserstoffbahn 12 zusammen mit dem permeablen strukturierten Band 22 durch einen zwischen einem vorzugsweise durch einen Yankee-Zylinder gebildeten Trockenzylinder 40 und einem Presselement 42, wie beispielsweise einer Presswalze gebildeten Pressspalt 44 geführt. Hinter diesem Pressspalt 44 wird das permeable strukturierte Band 22 wieder von dem Trockenzylinder (40) getrennt, während die Faserstoffbahn 12 am Trockenzylinder 40 verbleibt. Dem Trockenzylinder 40 ist eine Haube 46 zugeordnet.

Zudem kann dem Trockenzylinder 40 ein Spritzrohr 48 zur Beschichtung oder dergleichen zugeordnet sein.

Dem permeablen strukturierten Band 22 und dem Entwässerungsband 36 können jeweils wenigstens eine so genannte Uhle-Box 50 und/oder wenigstens ein Spritzrohr 52 zugeordnet sein.

Die Vorrichtung 14 dient der Trocknung der Faserstoffbahn 12 mittels Heißluft, indem die Faserstoffbahn 12 mit der Trocknung dienender Zuluft aus der der Saugwalze 16 zugeordneten Haube 20 beaufschlagt wird. Dabei gelangt bei dem Trocknungsvorgang anfallende Abluft in den Saugkasten 18 der Saugwalze 16. Die Abluft aus dem Saugkasten 18 ist zumindest teilweise der Saugseite 54 einer Druckerhöhungseinrichtung 56 zugeführt. Der der Saugwalze 16 zugeordneten Haube 20 ist dann zumindest ein Teil der Zuluft von der Druckseite 58 der Druckerhöhungseinrichtung 56 zugeführt. Es wird somit ein der Trocknung der Faserstoffbahn 12 dienender Heißluftkreislauf gebildet.

Beim vorliegenden Ausführungsbeispiel liegt eine Art Durchströmungs-Trocknungseinrichtung vor, bei der die durch die Haube 20 gebildete Zuluftkammer und die durch den Saugkasten 18 gebildete Abluftkammer auf einander entgegengesetzten Seiten der Faserstoffbahn 12 angeordnet sind.

Die Druckerhöhungseinrichtung 56 kann beispielsweise wenigstens ein Gebläse umfassen, das einstufig oder mehrstufig ausgeführt sein kann.

Insbesondere in einer mit der Haube 20 verbundenen Zuluft-Zuführleitung 60 kann ein der Erhöhung der Zulufttemperatur dienender Wärmetauscher oder insbesondere einstell- und/oder regelbare Heizeinrichtung 62 vorgesehen sein. Im vorliegenden Fall umfasst die Heizeinrichtung 62 beispielsweise einen Brenner, insbesondere Gasbrenner. Es ist beispielsweise auch die Verwendung einer Gasturbine denkbar.

Es kann insbesondere auch ein Wasserabscheider 64, insbesondere eine Kondensationseinrichtung, zur Entfernung von Wasser aus der Abluft vorgesehen sein. Beim vorliegenden Ausführungsbeispiel ist ein solcher Wasserabscheider 64 in einer mit dem Saugkasten 18 der Saugwalze 16 verbundenen Abluft-Abführleitung 66 angeordnet. Ein solcher Wasserabscheider kann grundsätzlich beispielsweise auch in einem saugseitigen Stutzen und/oder- in einem druckseitigen Stutzen der Druckerhöhungseinrichtung 56 vorgesehen sein.

Wie anhand der Fig. 1 zu erkennen ist, wird die der der Saugwalze 16 zugeordneten Haube 20 zugeführte Zuluft teilweise auch der dem Trockenzylinder 40 zugeordneten Haube 46 entnommen.

Dabei kann die dieser dem Trockenzylinder 40 zugeordneten Haube 46 entnommene Heißluft als Ergänzungsluft dem druckseitigen Stutzen und/oder dem saugseitigen Stutzen der Druckerhöhungseinrichtung 56 zugeführt sein. In der betreffenden, zu dem bzw. den Stutzen der Druckerhöhungseinrichtung 56 führenden Zuleitung 68 kann eine weitere Druckerhöhungseinrichtung angeordnet sein. Neben Stell- oder Regelventilen kann in dieser Zuleitung 68 insbesondere auch ein Filter 72 vorgesehen sein.

Wie anhand der Fig. 1 zu erkennen ist, kann auch in der Zuluft-Zuführleitung 60 zwischen der Druckerhöhungseinrichtung 56 und der Trocknungsvorrichtung 14 ein Regelventil 74 angeordnet sein.

Fig. 2 zeigt in schematische Querschnittsdarstellung eine beispielhafte Ausführungsform der Druckerhöhungseinrichtung 56, die hier als einstufiges Gebläse I oder als mehrstufiges Gebläse II ausgeführt sein kann.

Dabei kann dieses Gebläse zweckmäßigerweise mit Anschlüssen Q_{Zi} für unterschiedliche Vakuumhöhen versehen sein.

Bei der vorliegenden beispielhaften Ausführungsform, wie sie insbesondere in der Fig. 1 dargestellt ist, ist der Saugwalze 16 zumindest im Wesentlichen im Bereich des Saugkastens 18 die Haube 20 zugeordnet. Diese wird mit heißer und möglichst trockener Zuluft versorgt, welche durch die durch das permeable bzw. offene strukturierte Band 22, bei dem es sich insbesondere um ein Sieb handeln kann, abgedeckte Faserstoffbahn 12 strömt und über dem Saugkasten 18 als Abluft wieder abgeführt wird. Es hat sich herausgestellt, dass es für einen effizienten Trocknungsprozess von Vorteil ist, wenn die Lufttemperatur ≥ 100°C ist. Dies ist insbesondere dann wichtig, wenn Dampf zur Aufheizung der Faserstoffbahn 12 verwendet wird.

Erfindungsgemäß wird nun die Haubenzuluft und Saugwalzenabluft zumindest zum Teil im Kreislauf über die Druckerhöhungseinrichtung 56 zugeführt. Dabei ist die Anordnung zum einen so gewählt, dass die Temperaturerhöhung durch die in der Temperaturerhöhungseinrichtung 56 erfolgende Verdichtung für die Steigerung des Entwässerungsprozesses genutzt wird, während andererseits die Wärmeabluft wieder verwendet wird.

Zum Ausgleich von Luftverlusten kann Ergänzungsluft in den druckseitigen Stutzen und/oder den saugseitigen Stutzen der Druckerhöhungseinrichtung 56 zugeführt werden.

Es kann insbesondere auch eine Kondensationsvorrichtung zur Entfernung des Wassers in der Abluft vorgesehen sein.

Ebenso ist der Einsatz einer Heizeinrichtung für die Zuluft denkbar, um insbesondere eine Regelungs- und/oder Einstellmöglichkeit für die Lufttemperatur zu haben.

### Bezugszeichenliste

- 10: Maschine
- 12: Faserstoffbahn
- 14: Trocknungsvorrichtung
- 16: Saugwalze
- 18: Abluftkammer, Saugkasten
- 20: Zuluftkammer, Haube
- 22: permeables strukturiertes Band
- 24: permeables Pressband
- 26: Entwässerungsband
- 28: Stoffeinlaufspalt
- 30: Formierelement, Formierwalze
- 32: Stoffauflauf
- 34: Saugelement
- 36: Entwässerungsband
- 38: Pickup- oder Trennelement
- 40: Trockenzylinder, Yankee-Zylinder
- 42: Presselement
- 44: Pressspalt
- 46: Haube
- 48: Spritzrohr
- 50: Uhle-Box
- 52: Spritzrohr
- 54: Saugseite
- 56: Druckerhöhungseinrichtung
- 58: Druckseite
- 60: Zuluft-Zuführleitung
- 62: Heizeinrichtung
- 64: Wasserabscheider
- 66: Abluft-Abführleitung
- 68: Zuleitung
- 72: Filter
- 74: Regelventil

## Patentansprüche

1. Maschine zur Herstellung einer Faserstoffbahn (12), insbesondere Papier-, karton- oder Tissuebahn, mit einer Vorrichtung (14) zur Trocknung der Faserstoffbahn (12) mittels Heißluft, welche Vorrichtung eine Durchströmungs-Trocknungseinrichtung mit einer Zuluftkammer (20) und einer Abluftkammer (18) umfasst, wobei die Faserstoffbahn (12) mit der Trocknung dienender Zuluft aus der Zuluftkammer (20) beaufschlagt wird und bei dem Trocknungsvorgang anfallende Abluft in die Abluftkammer (18) gelangt, wobei die Abluft aus der Abluftkammer (18) zumindest teilweise der Saugseite (54) einer Druckerhöhungseinrichtung (56) zugeführt ist und der Zuluftkammer (20) zumindest ein Teil der Zuluft von der Druckseite (58) der Druckerhöhungseinrichtung (56) zugeführt ist, und wobei die Abluftkammer durch den Saugkasten (18) einer Saugwalze (16) und die Zuluftkammer durch einer dieser Saugwalze (16) zugeordneten Haube (20) gebildet ist,
**dadurch gekennzeichnet,**
**dass** die der Zuluftkammer (20) zugeführte Zuluft teilweise einer Haube (46) entnommen ist, die einem Trockenzylinder (40), insbesondere Yankee-Zylinder, zugeordnet ist, der zusammen mit einem Presselement (42) einen Pressspalt (44) bildet, durch den die Faserstoffbahn (12) im Anschluss an die Saugwalze (16) hindurchgeführt ist.

2. Maschine nach Anspruch 1,
**dadurch gekennzeichnet,**
**dass** in der Zuluftkammer (20) ein Überdruck (P_{ü}) im Bereich von etwa 0 bis etwa 0,5 bar und vorzugsweise in einem Bereich von etwa 0,002 bis etwa 0,3 bar vorherrscht.

3. Maschine nach Anspruch 1 oder 2,
**dadurch gekennzeichnet,**
**dass** in der Zuluftkammer (20) ein Überdruck (P_{ü}) ≥ 0,01, insbesondere ≥ 0,02 und vorzugsweises ≥ 0,05 bar vorherrscht.

4. Maschine nach einem der Ansprüche 1 bis 3,
**dadurch gekennzeichnet,**
**dass** in der Abluftkammer (18) ein Unterdruck (Pᵤ) in einem Bereich von etwa 0 bis etwa 0,8 bar und vorzugsweise in einem Bereich von etwa 0,2 bis etwa 0,7 bar vorherrscht.

5. Maschine nach Anspruch 4,
**dadurch gekennzeichnet,**
**dass** in der Abluftkammer (18) ein Unterdruck (Pᵤ) in einem Bereich von etwa 0,4 bis etwa 0,7 bar vorherrscht.

6. Maschine nach einem der vorhergehenden Ansprüche,
**dadurch gekennzeichnet,**
**dass** die Druckerhöhungseinrichtung (56) wenigstens ein Gebläse umfasst.

7. Maschine nach Anspruch 6,
**dadurch gekennzeichnet,**
**dass** die Druckerhöhungseinrichtung (56) wenigstens ein mehrstufiges Gebläse umfasst.

8. Maschine nach Anspruch 6 oder 7,
**dadurch gekennzeichnet,**
**dass** die Druckerhöhungseinrichtung (56) wenigstens ein einstufiges Gebläse umfasst.

9. Maschine nach einem der Ansprüche 6 bis 8,
**dadurch gekennzeichnet,**
**dass** die Druckerhöhungseinrichtung (56) wenigstens ein Radialgebläse umfasst.

10. Maschine nach einem der Ansprüche 6 bis 9,
**dadurch gekennzeichnet,**
**dass** die Druckerhöhungseinrichtung (56) wenigstens ein Axialgebläse umfasst.

11. Maschine nach einem der vorhergehenden Ansprüche,
**dadurch gekennzeichnet,**
**dass** die Temperatur der von der Druckerhöhungseinrichtung (56) stammenden Zuluft bzw. Zuluftanteils ≥ 100 °C, insbesondere ≥ 150 °C und vorzugsweise ≥ 200 °C ist.

12. Maschine nach einem der vorhergehenden Ansprüche,
**dadurch gekennzeichnet,**
**dass** der Zuluftkammer (20) mehr als 50 %, insbesondere mehr als 60 %, insbesondere mehr als 70 % und vorzugsweise mehr als 80 % der Zuluft von der Druckseite (58) der Druckerhöhungseinrichtung (56) zugeführt ist.

13. Maschine nach Anspruch 12,
**dadurch gekennzeichnet,**
**dass** der Zuluftkammer (20) zumindest im Wesentlichen 100 % der Zuluft von der Druckseite (58) der Druckerhöhungseinrichtung (56) zugeführt ist.

14. Maschine nach einem der vorhergehenden Ansprüche,
**dadurch gekennzeichnet,**
**dass** insbesondere in einer mit der Zuluftkammer (20) verbundenen Zuluft-Zuführleitung ein der Erhöhung der Zulufttemperatur dienender Wärmetauscher vorgesehen ist.

15. Maschine nach einem der vorhergehenden Ansprüche,
**dadurch gekennzeichnet,**
**dass** insbesondere in einer mit der Zuluftkammer verbundenen Zuluft-Zuführleitung eine der Erhöhung der Zulufttemperatur dienende, insbesondere einstell- und/oder regelbare Heizeinrichtung (62) vorgesehen ist.

16. Maschine nach Anspruch 15,
**dadurch gekennzeichnet,**
**dass** die Heizeinrichtung (62) einen Gasbrenner umfasst.

17. Maschine nach Anspruch 15,
**dadurch gekennzeichnet,**
**dass** die Heizeinrichtung (62) eine Gasturbine umfasst.

18. Maschine nach einem der vorhergehenden Ansprüche,
**dadurch gekennzeichnet,**
**dass** ein Wasserabscheider (64), insbesondere eine Kondensationseinrichtung, zur Entfernung von Wasser aus der Abluft vorgesehen ist.

19. Maschine nach einem der vorhergehenden Ansprüche,
**dadurch gekennzeichnet,**
**dass** die Faserstoffbahn (12) zusammen mit einem permeablen strukturierten Band (22), das dazu dient, die Faserstoffbahn (12) mit einer dreidimensionalen Oberflächenstruktur zu versehen, über die Saugwalze (16) geführt ist, wobei die Faserstoffbahn (12) zwischen dem permeablen strukturierten Band (22) und der Saugwalze (16) liegt und die heiße Zuluft aus der der Saugwalze (16) zugeordneten Haube (20) nacheinander durch das permeable strukturierte Band (22) und die Faserstoffbahn (12) hindurch in den Saugkasten (18) der Saugwalze (16) strömt.

20. Maschine nach Anspruch 19,
**dadurch gekennzeichnet,**
**dass** das permeable strukturierte Band (22) und die Faserstoffbahn (12) durch ein permeables Pressband (24) gegen die Saugwalze (16) gepresst werden und die heiße Zuluft aus der der Saugwalze (16) zugeordneten Haube (20) nacheinander durch das permeable Pressband (24), das permeable strukturierte Band (22) und die Faserstoffbahn (12) hindurch in den Saugkasten (18) der Saugwalze (16) strömt.

21. Maschine nach Anspruch 19 oder 20,
**dadurch gekennzeichnet,**
**dass** zusätzlich ein Entwässerungsband (36) um die Saugwalze (16) geführt ist, das zwischen der Saugwalze (16) und dem permeablen strukturierten Band (22) liegt und durch das hindurch die heiße Zuluft in den Saugkasten (18) der Saugwalze (16) strömt.

22. Maschine nach einem der vorhergehenden Ansprüche,
**dadurch gekennzeichnet,**
**dass** die der dem Trockenzylinder (40) zugeordneten Haube (46) entnommene Heißluft als Ergänzungsluft einem druckseitigen Stutzen und/oder einem saugseitigen Stutzen der Druckerhöhungseinrichtung (56) zugeführt ist.

23. Maschine nach einem der Ansprüche 18 bis 24,
**dadurch gekennzeichnet,**
**dass** wenigstens ein Wasserabscheider (64) in einer mit der Abluftkammer (18) verbundenen Abluft-Abführleitung (66), in einem saugseitigen Stutzen der Druckerhöhungseinrichtung (56) und/oder in einem druckseitigen Stutzen der Druckerhöhungseinrichtung (56) vorgesehen ist.

24. Maschine nach Anspruch 23,
**dadurch gekennzeichnet,**
**dass** der Wasserabscheider (64) in Strömungsrichtung der rückgeführten Abluft betrachtet vor der der Erhöhung der Zulufttemperatur dienenden Heizeinrichtung (62) und/oder vor der Stelle vorgesehen ist, an der die der Haube (46) des Trockenzylinders (40) entnommene Heißluft zugeführt wird.

## Claims

1. Machine for manufacturing a fibrous web (12), in particular a paper, board or tissue web, with a device (14) for drying the fibrous web (12) by means of hot air, which device comprises a through-flow drying apparatus having a feed air chamber (20) and a waste air chamber (18), feed air from the feed air chamber (20), used for the drying, being applied to the fibrous web (12) and waste air arising during the drying operation passing into the waste air chamber (18), the waste air from the waste air chamber (18) being at least partly fed to the suction side (54) of a pressure increasing apparatus (56) and feed air from the pressure side (58) of the pressure increasing device (56) being at least partly fed to the feed air chamber (20), and the waste air chamber being formed by the suction box (18) of a suction roll (16), and the feed air chamber being formed by a hood (20) assigned to this suction roll (16),
**characterized in that**
the feed air fed to the feed air chamber (20) is to some extent taken from a hood (46) which is assigned to a drying cylinder (40), in particular a Yankee cylinder, which, together with a pressing element (42), forms a press nip (44) through which the fibrous web (12) is led after the suction roll (16).

2. Machine according to Claim 1,
**characterized in that**
in the feed air chamber (20) there prevails a positive pressure (P_{ü}) in the range from about 0 to about 0.5 bar and preferably in a range from about 0.002 to about 0.3 bar.

3. Machine according to Claim 1 or 2,
**characterized in that**
in the feed air chamber (20) there prevails a positive pressure (P_{ü}) ≥ 0.01, in particular ≥ 0.02 and preferably ≥ 0.05 bar.

4. Machine according to one of Claims 1 to 3,
**characterized in that**
in the waste air chamber (18) there prevails a negative pressure (Pᵤ) in the range from about 0 to about 0.8 bar and preferably in a range from about 0.2 to about 0.7 bar.

5. Machine according to Claim 4,
**characterized in that**
in the waste air chamber (18) there prevails a negative pressure (Pᵤ) in a range from about 0.4 to about 0.7 bar.

6. Machine according to one of the preceding claims,
**characterized in that**
the pressure increasing device (56) comprises at least one blower.

7. Machine according to Claim 6,
**characterized in that**
the pressure increasing device (56) comprises at least one multi-stage blower.

8. Machine according to Claim 6 or 7,
**characterized in that**
the pressure increasing device (56) comprises at least one single-stage blower.

9. Machine according to one of Claims 6 to 8,
**characterized in that**
the pressure increasing device (56) comprises at least one radial blower.

10. Machine according to one of Claims 6 to 9,
**characterized in that**
the pressure increasing device (56) comprises at least one axial blower.

11. Machine according to one of the preceding claims,
**characterized in that**
the temperature of the feed air or proportion of feed air originating from the pressure increasing device (56) is ≥ 100°C, in particular ≥ 150°C and preferably ≥ 200°C.

12. Machine according to one of the preceding claims,
**characterized in that**
the feed air chamber (20) is fed with more than 50%, in particular more than 60%, in particular more than 70% and preferably more than 80%, of the feed air from the pressure side (58) of the pressure increasing device (56).

13. Machine according to Claim 12,
**characterized in that**
the feed air chamber (20) is fed with at least substantially 100% of the feed air from the pressure side (58) of the pressure increasing device (56).

14. Machine according to one of the preceding claims,
**characterized in that**
a heat exchanger serving to increase the feed air temperature is provided, in particular in a feed air feed line connected to the feed air chamber (20).

15. Machine according to one of the preceding claims,
**characterized in that**
a heating device (62), in particular one that can be set and/or regulated, serving to increase the feed air temperature is provided, in particular in the feed air feed line connected to the feed air chamber.

16. Machine according to Claim 15,
**characterized in that**
the heating device (62) comprises a gas burner.

17. Machine according to Claim 15,
**characterized in that**
the heating device (62) comprises a gas turbine.

18. Machine according to one of the preceding claims,
**characterized in that**
a water separator (64), in particular a condensation apparatus, is provided to remove water from the waste air.

19. Machine according to one of the preceding claims,
**characterized in that**
the fibrous web (12) is led over the suction roll (16) together with a permeable structured belt (22) which is used to provide the fibrous web (12) with a three-dimensional surface structure, the fibrous web (12) lying between the permeable structured belt (22) and the suction roll (16), and the hot feed air from the hood (20) assigned to the suction roll (16) flowing successively through the permeable structured belt (22) and the fibrous web (12) into the suction box (18) of the suction roll (16).

20. Machine according to Claim 19,
**characterized in that**
the permeable structured belt (22) and the fibrous web (12) are pressed against the suction roll (16) by a permeable press belt (24), and the hot feed air from the hood (20) assigned to the suction roll (16) flows successively through the permeable press belt (24), the permeable structured belt (22) and the fibrous web (12) into the suction box (18) of the suction roll (16).

21. Machine according to Claim 19 or 20,
**characterized in that**
in addition, a dewatering belt (36) is led around the suction roll (16), which belt is located between the suction roll (16) and the permeable structured belt (22) and through which the hot feed air flows into the suction box (18) of the suction roll (16).

22. Machine according to one of the preceding claims,
**characterized in that**
the hot air taken from the hood (46) assigned to the drying cylinder (40) is fed as supplementary air to a connector on the pressure side and/or a connector on the suction side of the pressure increasing device (56).

23. Machine according to one of Claims 18 to 24,
**characterized in that**
at least one water separator (64) is provided in a waste air discharge line (66) connected to the waste air chamber (18), in a connector on the suction side of the pressure increasing device (56) and/or in a connector on the pressure side of the pressure increasing device (56).

24. Machine according to Claim 23,
**characterized in that**
the water separator (64) is provided, as viewed in the flow direction of the recirculated waste air, upstream of the heating device (62) serving to increase the feed air temperature and/or upstream of the location at which the hot air taken from the hood (46) of the drying cylinder (40) is fed.

## Revendications

1. Machine pour fabriquer une bande de matière fibreuse (12), en particulier une bande de papier, de carton ou d'essuie-tout, avec un dispositif (14) pour le séchage de la bande de matière fibreuse (12) au moyen d'air chaud, dispositif qui comprend un dispositif de séchage à circulation continue avec une chambre d'air frais (20) et une chambre d'air vicié (18), dans laquelle la bande de matière fibreuse (12) est exposée à l'air frais provenant de la chambre d'air frais (20) et destiné au séchage et l'air vicié produit lors de l'opération de séchage arrive dans la chambre d'air vicié (18), dans laquelle l'air vicié provenant de la chambre d'air vicié (18) est envoyé au moins en partie au côté d'aspiration (54) d'un dispositif d'augmentation de la pression (56) et au moins une partie de l'air frais provenant du côté de refoulement (58) du dispositif d'augmentation de la pression (56) est envoyée à la chambre d'air frais (20), et dans laquelle la chambre d'air vicié est formée par le caisson d'aspiration (18) d'un rouleau aspirant (16) et la chambre d'air frais est formée par une hotte (20) associée à ce rouleau aspirant (16), **caractérisée en ce que** l'air frais envoyé à la chambre d'air frais (20) est prélevé en partie dans une hotte (46), qui est associée à un cylindre de séchage (40), en particulier un cylindre frictionneur, qui forme avec un élément de pressage (42) une fente de pressage (44), à travers laquelle la bande de matière fibreuse (12) est conduite à la suite du rouleau aspirant (16).

2. Machine selon la revendication 1, **caractérisée en ce qu'**il règne dans la chambre d'air frais (20) une surpression (P_{ü}) comprise dans la plage d'environ 0 à environ 0,5 bar et de préférence dans une plage d'environ 0,002 à environ 0,3 bar.

3. Machine selon la revendication 1 ou 2, **caractérisée en ce qu'**il règne dans la chambre d'air frais (20) une surpression (P_{ü}) ≥ 0,01, en particulier ≥ 0,02 et de préférence ≥ 0,05 bar.

4. Machine selon l'une quelconque des revendications 1 à 3, **caractérisée en ce qu'**il règne dans la chambre d'air vicié (18) une dépression (Pᵤ) comprise dans une plage d'environ 0 à environ 0,8 bar et de préférence dans une plage d'environ 0,2 à environ 0,7 bar.

5. Machine selon la revendication 4, **caractérisée en ce qu'**il règne dans la chambre d'air vicié (18) une dépression (Pᵤ) comprise dans une plage d'environ 0,4 à environ 0,7 bar.

6. Machine selon l'une quelconque des revendications précédentes, **caractérisée en ce que** le dispositif d'augmentation de la pression (56) comprend au moins une soufflante.

7. Machine selon la revendication 6, **caractérisée en ce que** le dispositif d'augmentation de la pression (56) comprend au moins une soufflante à plusieurs étages.

8. Machine selon la revendication 6 ou 7, **caractérisée en ce que** le dispositif d'augmentation de la pression (56) comprend au moins une soufflante à un étage.

9. Machine selon l'une quelconque des revendications 6 à 8, **caractérisée en ce que** le dispositif d'augmentation de la pression (56) comprend au moins une soufflante radiale.

10. Machine selon l'une quelconque des revendications 6 à 9, **caractérisée en ce que** le dispositif d'augmentation de la pression (56) comprend au moins une soufflante axiale.

11. Machine selon l'une quelconque des revendications précédentes, **caractérisée en ce que** la température de l'air frais ou de la fraction d'air frais provenant du dispositif d'augmentation de la pression (56) est ≥ 100°C, en particulier ≥ 150°C et de préférence ≥ 200°C.

12. Machine selon l'une quelconque des revendications précédentes, **caractérisée en ce que** plus de 50 %, en particulier plus de 60 %, en particulier encore plus de 70 % et de préférence plus de 80 % de l'air frais en provenance du côté de refoulement (58) du dispositif d'augmentation de la pression (56) sont envoyés à la chambre d'air frais (20).

13. Machine selon la revendication 12, **caractérisée en ce qu'**au moins essentiellement 100 % de l'air frais en provenance du côté de refoulement (58) du dispositif d'augmentation de la pression (56) sont envoyés à la chambre d'air frais (20).

14. Machine selon l'une quelconque des revendications précédentes, **caractérisée en ce qu'**il est prévu un échangeur de chaleur destiné à augmenter la température de l'air frais en particulier dans une conduite d'arrivée d'air frais raccordée à la chambre d'air frais (20).

15. Machine selon l'une quelconque des revendications précédentes, **caractérisée en ce qu'**il est prévu un dispositif de chauffage (62), en particulier réglable et/ou ajustable, destiné à augmenter la température de l'air frais, en particulier dans une conduite d'arrivée d'air frais raccordée à la chambre d'air frais.

16. Machine selon la revendication 15, **caractérisée en ce que** le dispositif de chauffage (62) comprend un brûleur à gaz.

17. Machine selon la revendication 15, **caractérisée en ce que** le dispositif de chauffage (62) comprend une turbine à gaz.

18. Machine selon l'une quelconque des revendications précédentes, **caractérisée en ce qu'**il est prévu un séparateur d'eau (64), en particulier un dispositif de condensation, pour éliminer l'eau hors de l'air vicié.

19. Machine selon l'une quelconque des revendications précédentes, **caractérisée en ce que** la bande de matière fibreuse (12) est conduite sur le rouleau aspirant (16) en compagnie d'une bande structurée perméable (22), qui est destinée à doter la bande de matière fibreuse (12) d'une structure superficielle tridimensionnelle, dans laquelle la bande de matière fibreuse (12) est placée entre la bande structurée perméable (22) et le rouleau aspirant (16), et l'air chaud provenant de la hotte (20) associée au rouleau aspirant (16) circule successivement à travers la bande structurée perméable (22) et la bande de matière fibreuse (12) vers le caisson d'aspiration (18) du rouleau aspirant (16).

20. Machine selon la revendication 19, **caractérisée en ce que** la bande structurée perméable (22) et la bande de matière fibreuse (12) sont pressées contre le rouleau aspirant (16) au moyen d'une bande de pressage perméable (24) et l'air chaud provenant de la hotte (20) associée au rouleau aspirant (16) circule successivement à travers la bande de pressage perméable (24), la bande structurée perméable (22) et la bande de matière fibreuse (12), vers le caisson d'aspiration (18) du rouleau aspirant (16).

21. Machine selon la revendication 19 ou 20, **caractérisée en ce qu'**une bande d'essorage (36) est en plus conduite autour du rouleau aspirant (16) et est placée entre le rouleau aspirant (16) et la bande structurée perméable (22), et à travers laquelle l'air chaud circule vers le caisson d'aspiration (18) du rouleau aspirant (16).

22. Machine selon l'une quelconque des revendications précédentes, **caractérisée en ce que** l'air chaud prélevé dans la hotte (46) associée au cylindre de séchage (40) est envoyé au titre d'air d'appoint à un tuyau côté refoulement et/ou à un tuyau côté aspiration du dispositif d'augmentation de la pression (56).

23. Machine selon l'une quelconque des revendications 18 à 24, **caractérisée en ce qu'**il est prévu au moins un séparateur d'eau (64) dans une conduite d'évacuation d'air vicié (66) raccordée à la chambre d'air vicié (18), dans un tuyau côté aspiration du dispositif d'augmentation de la pression (56) et/ou dans un tuyau côté refoulement du dispositif d'augmentation de la pression (56).

24. Machine selon la revendication 23, **caractérisée en ce que** le séparateur d'eau (64), considéré dans la direction d'écoulement de l'air vicié recyclé, est prévu avant le dispositif de chauffage (62) destiné à augmenter la température de l'air frais et/ou avant l'endroit où l'air chaud prélevé dans la hotte (46) du cylindre de séchage (40) est envoyé.
